# EUROPÄISCHE PATENTSCHRIFT

(11) **EP 0 568 536 B1**
(45) Veröffentlichungstag und Bekanntmachung des Hinweises auf die Patenterteilung: **04.01.1995**
(21) Anmeldenummer: 91920893.4
(22) Anmeldetag: 02.12.1991
(51) Int. Cl.: D04B 15/06

(54) **FLACHSTRICKMASCHINE**
STRAIGHT-KNITTING MACHINE
MACHINE A TRICOTER RECTILIGNE

(30) Priorität: 25.01.1991 DE 4102207
(43) Veröffentlichungstag der Anmeldung: 10.11.1993
(73) Patentinhaber: UNIVERSAL MASCHINENFABRIK DR. RUDOLF SCHIEBER GMBH & CO. KG, D-73463 Westhausen (DE)
(72) Erfinder: SCHIMKO, Reinhold, Universal Maschinenfabrik, D-7084 Westhausen (DE); WITTWER, Roland, Universal Maschinenfabrik, D-7084 Westhausen (DE)
(74) Vertreter: Geyer, Ulrich F., Dr. Dipl.-Phys.
(86) Internationale Anmeldenummer: EP9102273
(87) Internationale Veröffentlichungsnummer: WO9213126

(56) Entgegenhaltungen:
- EP-A- 424 717
- DE-A- 3 609 539
- DE-A- 3 917 934
- DE-B- 1 585 281

## Beschreibung

Die Erfindung betrifft eine Flachstrickmaschine mit wenigstens einem Nadelbett, im Nadelbett beweglichen Nadeln und unbeweglichen Kammplatinen. Flachstrickmaschine mit unterschiedlichen Kammplatinen sind allgemein bekannt.

Flachstrickmaschinen mit beweglichen Kammplatinen sind allgemein bekannt und beispielsweise in dem Buch von Dieter Tollkühn "Flachstrickautomaten", 1979, Verlag Meisenbach KG, Bamberg beschrieben. Die Kammplatinen dienen dabei zur sogenannten "Kulierung" des Fadens, bei der der von der Nadel aufgenommene Faden während der Abzugsbewegung der Nadel an der Kulierkante der Kammplatine zurückerhalten wird, um die Masche zu bilden (Vgl. z.B. Seiten 46 und 47 des genannten Buchs). Die Kammplatinen, die zur Maschenbildung erforderlich sind, können beispielsweise gestanzte Elemente sein, die in das Nadelbett eingeklipst werden. Die Kammplatinen können jedoch auch als Teil des Nadelbetts selbst einstückig mit diesem ausgebildet sein. Um ein einwandfreies Gestrick zu erhalten ist es dabei erforderlich, auf jede alte Masche einen gewissen Zug auszuüben, damit die Maschen nicht in den Maschenbildungsbereich nach oben gelangen und von den Nadeln nicht nochmals erfaßt werden können. Die Flachstrickmaschinen weisen daher eine Waren- bzw. Maschenabzugseinrichtung auf, mit der die alten, fertigen Maschen abgezogen werden.

Heutzutage werden Flachstrickmaschinen gefordert, mit denen die verschiedensten Muster gestrickt werden, beispielsweise Noppen, Zöpfe oder Ziergestrickteile, die im Gestrick vorgesehen sind, bzw. an das Gestrick angefügt werden müssen. Bei diesen Mustern ist es jedoch erforderlich, daß sich mehrere Maschen auf einer Nadel befinden. Dies hat zur Folge, daß die neuen, zusätzlichen Maschen nicht vom Waren- bzw. Maschenabzug erfaßt werden und nicht abgezogen werden. Insbesondere bei derartigen Mustern ist daher die Gefahr groß, daß diese zusätzlichen Maschen, auf die kein Zug ausgeübt wird, nach oben in den Bereich der Maschenbildung bzw. der Nadelbewegung gelangen.

Es werden bereits sogenannte Mascheneinstreicher verwendet, bei denen ein Einstreichdraht oder -finger im Schloßbereich im Kammspalt in Bewegungsrichtung des Schlosses mit mitbewegt wird, der die nicht vom Ware- bzw. Maschenabzug erfaßten Maschen niederhält. Abgesehen davon, daß für die unterschiedlichen Strickarten und Feinheiten auch unterschiedliche Einstreicherformen erforderlich sind, die ein häufiges Auswechseln der Einstreicher bedingen, ist insbesondere auch nachteilig, daß die Einstreicher bei Schlittenumkehr ebenfalls umgeschaltet werden müssen. Darüber hinaus verbiegen sich die Drähte des Einstreichers leicht, kommen mit den Zungenbürsten in Kollision und erschweren den Zugang und Einblick in den Kammspalt.

Beispielsweise aus dem Druckschriften DE-A39 17 934, DE-PS 233 559, CH-PS 343 573, DE-AS 15 85 281, DE-A 20 61 502 oder DE-A-36 09 539 sind Flachstrickmaschinen bekannt, bei denen die Kammplatinen beweglich ausgebildet sind und in diesen Zusammenhang als Abzugsplatinen bezeichnet werden.

Mit diesen Abzugsplatinen ist es ebenfalls möglich, die losen Maschen niederzuhalten und aus dem Bereich der Maschenbildung der nachfolgenden Maschen bzw. aus dem Nadelbewegungsbereich fernzuhalten. Die herkömmlich verwendeten Abzugsplatinen haben dabei sowohl die Aufgabe, als Kamm-platinen zu dienen, das heißt, die Kulierkanten für die Maschenbildung bereitzustellen, als auch die alten Maschen niederzuhalten und vor dem aufquellen in den Maschenbildungsbereich zu bewahren. Aufgrund ihrer Funktion als Kulierkante müssen sie daher auch dann vorgesehen und in Betrieb sein, also gesteuert werden, wenn ein Niederhalten beispielsweise dann nicht erforderlich ist, wenn einfache Gestricke ohne zusätzliche lose Maschen hergestellt werden sollen. Ein alternatives Arbeiten mit und ohne Abzugsplatine ist also nicht möglich.

In der nachveröffentlichten EP-A 424 717 ist eine Flachstrickmaschine mit unbeweglichen Kammplatinen und beweglichen Kammplatinen auf beiden Nadelbetten beschrieben. Wie bei der aus der bereits erwähnten DE-A 36 09 539 bekannten Flachstrickmaschine besteht der Nachteil dieser Maschinen darin, daß bei zweibettigen Abzugsplatinen auf beiden Betten derartige Abzugsplatinen, sowie die dazugehörigen Steuerungseinrichtungen erforderlich sind. Die Abzugsplatinen kommen sich in ihrer vorderen Stellung dabei mehr oder weniger nahe und bewirken dadurch das Maschenniederhalten. Der konstruktive und fertigungstechnische Aufwand dieser herkömmlichen Flachstrickmaschinen ist hoch, weil für jedes Bett Platinen, Platinenbetten und entsprechende Steuereinrichtungen in den Schlössern erforderlich sind. Darüberhinaus muß die Steuerung der Platinenbewegung aufgrund der einander gegenüberstehenden Abzugsplatinen sehr genau erfolgen, was wiederum die Betriebssicherheit verringert, bzw. den Aufwand für geringe Toleranzen erhöht.

Der Erfindung liegt daher die Aufgabe zugrunde, eine Flachstrickmaschine zu schaffen, die er mit einfachen konstruktiven, herstellungstechnischen und steuerungsmäßigen Mitteln erlaubt, das Niederhalten von Maschen zuverlässig zu gewährleisten.

Ausgehend von der eingangs genannten Flachstrickmaschine wird diese Aufgabe erfindungsgemäß dadurch gelöst, daß die beweglich Niederhalteplatinen nur auf einem Nadelbett vorgesehen sind. Aufgrund der Tatsache, daß der Kammspalt bereits von einer Niederhalteplatine abgedeckt wird, also nicht zwei gegenüberliegende Abzugsplatinen wie bei den herkömmlichen Maschinen erforderlich sind, kann gemäß der Erfindung auf Niederhalteplatinen an einem der beiden Betten vollständig verzichtet werden, sodaß das die Niederhalteplatinen nicht aufweisende Nadelbett nur die herkömmlichen Kammplatinen besitzt. Dies bedeutet, daß sowohl hinsichtlich des Aufwandes für die Steuerung der Platinen, als auch hinsichtlich der Platinen und der Platinenbetten selbst eine wesentliche Vereinfachung der Flachstrickmaschine erreicht wird, ohne daß Einschränkungen in der Funktionweise und bei der Funktionssicherheit in Kauf genommen werden müßte. Da bei dieser Ausführungsform auf einem Nadelbett keine Einrichtungen für bewegliche Platinen erforderlich sind, ist ausreichend Platz für die Nüßchen auch dann vorhanden, wenn Plüsch-Gestricke gestrickt werden, d.h. mit der erfindungsgemäßen Flachstrickmaschine sich Plüsch-Gestrickarten durchführbar.

Die Funktion des Niederhaltens und die Funktion der Maschenbildung bzw. des Kulierens ist vollkommen getrennt. Die Maschenbildung erfolgt über die unbeweglichen Kammplatinen, die für den Kuliervorgang die Kulierkanten bilden, ohne daß sie für das Niederhalten der Maschen zuständig sind. Die Niederhalteplatinen haben dabei keine Funktion bei der Maschenbildung; sie weisen keine Kulierkanten auf und sind ausschließlich für das Niederhalten der alten Maschen vorgesehen. Durch die Verwendung sowohl von unbeweglichen Kammplatinen (die auch einstückig mit dem Nadelbett ausgebildet sein können) als auch von zusätzlichen Niederhalteplatinen auf einem Nadelbett ist damit eine klare Aufgabentrennung zwischen der Maschenbildung und dem Niederhaltevorgang erreicht. Dies gibt dem Konstrukteur von Flachstrickmaschinen wesentlich mehr Freiheiten, da er insofern keine Kompromisse bei der Konstruktion und Ausbildung weder der Kammplatinen noch der Niederhalteplatinen einzugehen braucht. Er kann also die Kammplatinen zur Optimierung der Kulierkante und der Maschenbildung frei und unabhängig von der Form der Niederhalteplatinen wählen und umgekehrt.

Eine Weiterbildung der Erfindung besteht darin, daß die Niederhalteplatinen außer Funktion bleiben können, wenn ein Niederhalten der Maschen nicht erforderlich ist, beispielsweise dann, wenn Gestricke gefertigt werden, bei denen keine losen Maschen in der Gestrick- oder Musterart auftreten. Im Gegensatz zu herkömmlichen Abzugs- oder Niederhalteplatinen, die auch die Kulierkante bilden, reichen daher in diesen Fällen die unbeweglichen Kammplatinen aus. Die beweglichen Niederhalteplatinen können dann, wenn sie für den Niederhaltevorgang nicht erforderlich sind, über die gesamte Maschinenbreite hinweg, durch eine Steuer- oder Arretiereinrichtung in der hinteren Stellung gehalten werden. Dadurch veringert sich auch der Verschleiß sowohl der Niederhalteplatinen selbst, als auch die zur Steuerung der Niederhalteplatinen erforderlichen Schloßteile. Die Funktionssicherheit und Lebensdauer einer Flachstrickmaschine wird dadurch erhöht.

Gemäß einer besonders vorteilhaften Ausgestaltung der Erfindung weisen die beweglichen Niederhalteplatinen einen Niederhaltefinger auf, der in der vorderen Stellung der Niederhalteplatine den Kammspalt von einem Nadelbett aus abdeckt. Für den Niederhaltevorgang der Maschen sind dabei also jeweils nur Niederhalteplatinen auf einem Nadelbett erforderlich oder es ist möglich, auf den beiden Nadelbetten jeweils nur aller zwei Nadeln oder Kammplatinen abwechselnd eine Niederhalteplatine vorzusehen, sodaß dadurch nur die Hälfte an Niederhalteplatinen erforderlich ist, ohne daß dabei die Wirksamkeit für das Niederhalten der Maschen leidet. Darüberhinaus ist mit dieser Ausführungsform die Möglichkeit eröffnet, unterschiedlich geformte und/oder gesteuerte Niederhalteplatinen für die beiden Nadelbetten zu verwenden, um eine weitere Optimierung des Maschenniederhaltens und/oder der Maschenbildung zu erreichen. Plüschfäden können ebenfalls sicher gestrickt werden.

Gemäß einer weiteren vorteilhaften Ausgestaltung der Erfindung berühren die vorderen Enden der Niederhalteplatine die festen Kammplatinen des gegenüberliegenden Nadelbett nicht. Dadurch wird sichergestellt, daß die Platinen auch dann nicht beschädigt werden, wenn sie sich bei Verschiebung der Nadelbett in Längsrichtung der Maschine, das heißt bei einem Versatz, in der vorderen Stellung befindet.

Gemäß einer bevorzugten Ausführungsform der Erfindung ist die Form und/oder Bewegungsbahn der Niederhalteplatinen so gewählt, daß sie nicht in die Bewegungsbahn der Nadel des gegenüberliegenden Nadelbetts gelangen. Auf diese Weise ist es unabhängig davon, in welcher Versatzstellung sich die Nadelbetten befinden, gewährleistet, daß eine Berührung und damit eine Beschädigung oder ein Bruch der Nadeln und/oder der Niederhalteplatinen nicht auftreten kann.

Die einfachste Bewegungsbahn der Niederhalteplatine ist vorzugsweise dann gegeben, wenn die Niederhalteplatine um einen Drehpunkt drehbar ist.

Gemäß einer Weiterbildung der Erfindung führt die Niederhalteplatine eine kombinierte Dreh- und Längsbewegung aus. Auf diese Weise läßt sich die Bewegungsbahn der Niederhalteplatine im Hinblick auf die vorhandenen Gegebenheiten optimieren und eine Stellung in der vorderen Lage erreichen, die bei einer ausschließlichen Drehbewegung nicht erreicht werden kann. Beispielsweise ist es damit möglich, erforderlichenfalls den ohne daß die Bewegungsbahn der Niederhalteplatinen die Bewegungsbahnen der gegenüberliegenden Nadeln kreuzt.

Um eine kombinierte Dreh- und Längsbewegung zu erreichen ist vorteilhafter Weise vorgesehen, daß die Niederhalteplatinen ein Langloch für die Aufnahme der Drehwelle aufweisen. Auf diese Weise ergibt sich eine exzentrische Drehung mit einer Dreh- und Längsbewegungs-Komponente, wodurch der Bewegungsablauf und die Stellung der Niederhalteplatine bzw. des Niederhaltefingers nach den gegebenen Erfordernissen und Wünschen optimiert werden kann.

Die Niederhalteplatinen weisen gemäß einer weiteren Ausführungsform der Erfindung einen Führungsarm auf, der sich in einer Führungseinrichtung bewegt. Auch diese Merkmale ermöglichen eine kombinierte Dreh- und Längsbewegung der Niederhalteplatine bzw. des Niederhaltefingers mit optimaler Anpassung des Bewegungsablaufs und der Lage der Platinen an die vorhandenen Gegebenheiten. Die Führungseinrichtung besteht dabei vorzugsweise aus zwei in Längsrichtung der Maschine verlaufenden Drähten, die in entsprechenden Löchern im Nadelbett unterhalb der Nadelkanäle vorgesehen sind. Zwischen diesen Drähten gleitet der Führungsarm und wird dadurch in seinem Bewegungsablauf definiert. Entsprechend können definierte und mehr oder weniger komplizierte Bewegungskurven der Niederhalteplatinen bzw. der Niederhaltefinger zur Optimierung des Bewegungsablaufs und/oder einzunehmenden Stellungen auf einfache Weise gewählt und erreicht werden.

Die Niederhalteplatine weist vorzugsweise wenigstens ein Anschlagelement zur oberen und/oder unteren Begrenzung der Bewegungsbahn auf. Insbesondere zur Begrenzung der Bewegung nach unten, also in die vordere Stellung ist das Anschlagelement von Vorteil. Die Endlagen der Niederhalteplatinen ist daher definiert und vorgegeben.

Gemäß einer weiteren, vorteilhaften Ausgestaltung der Erfindung ist der Niederhaltefinger, die Niederhalteplatine und/oder die Bewegungssteuerung nachgiebig, wenn auf dem Niederhaltefinger Druck oder Zug durch die Maschen ausgeübt wird. Die Elastizität und Nachgiebigkeit bei der Bewegung des Finger verringert die Gefahr eines Fadenbruchs auch dann, wenn insbesondere bei einem Versatzvorgang und/oder beim Umhängen ein relativ großer Zug auf den Faden ausgeübt wird.

Für die Befestigung der Niederhalteplatinen sind verschiedene Anordnungen möglich. Eine vorteilhafte Ausgestaltung hierfür besteht darin, daß die Kammplatinen und die Niederhalteplatinen mit einem beiden Platinen gemeinsamen Draht an einem Nadelbefestigt sind. Auf diese Weise ergibt sich sowohl von den Maschinenteilen, als auch von der Montage her ein geringer Aufwand.

Die Erfindung wird nachstehend an einem Ausführungsbeispiel unter Bezugnahme auf die einzige Zeichnung näher erläutert.

Die Figur stellt einen Querschnitt durch die Nadelbetten 1 und 2 einer Flachstrickmaschine dar. In Nadelkanälen 3 bzw. 4 der Nadelbetten 1 und 2 befinden sich Nadeln 5 bzw. 6, von denen der Übersichtlichkeit halber lediglich die Nadelköpfe dargestellt sind. Beide Nadelbetten besitzen bei diesem Ausführungsbeispiel die gleichen Kammplatinen 7, 8, die mit elastischen Armen 9 bzw. 10 in entsprechende Ausnehmungen 11 auf der Unterseite der Betten 1 bzw. 2 eingeklipst sind, wobei der obere Teile der Kammplatinen 7 bzw. 8 mit entsprechenden Ausnehmungen 13 bzw. 14 in den Kammplatinen 7 bzw. 8 ausgebildeten über in Längsrichtung der Betten verlaufenden Drähten 15 bzw. 16 liegen. Eine Niederhalteplatine 17 ist in ihrer vorderen Stellung mit einer dick ausgezogenen Linie und in ihrer hinteren Stellung mit einer gestrichelten Linie dargestellt. Die Niederhalteplatine 17 ist auf dem einen Nadelbett 2 der Flachstrickmaschine zusätzlich zu Kammplatine 8 und vorzugsweise direkt neben ihr angeordnet.

Die Niederhalteplatine 17 besitzt einen Niederhaltefinger 18, der einen Kammspalt 19 abdeckt, wenn sich die Niederhalteplatine 17 in ihrer vorderen Stellung befindet. Dabei berührt das vordere Ende des Niederhaltefinger 18 das gegenüberliegende Bett oder die gegenüberliegenden Kammplatine nicht. Die von den Nadeln 5 bzw. 6 bereits abgeschlagenen alten Maschen, werden durch den Finger 18 in der vorderen Stellung der Niederhalteplatine 17 sicher niedergehalten und auch dann daran gehindert, in den Austriebsbereich der Nadeln 5 bzw. 6 oberhalb des Niederhaltefingers 18 zu gelangen, wenn die alten Maschen nicht abgezogen werden, beispielsweise dann, wenn sie etwa bei Nocken- oder sonstigen Mustern, wenn mehrere Maschen von einer Nadel gestrickt wurden, von einer Maschen- bzw. Warenabzugsvorrichtung nicht abgezogen werden.

Über einen Steuerhebel 20 wird die Niederhalteplatine für die zur Steuerung derselben vorgesehenen nicht dargestellten Schloßteile in die vordere bzw. hintere Stellung bewegt. Die Steuerung von Platinen ist allgemein bekannt und nicht Gegenstand der vorliegenden Erfindung, sodaß auf eine detailliertere Beschreibung der Steuerung in diesem Zusammenhang verzichtet werden kann.

Beim dargestellten Ausführungsbeispiel besitzt die Niederhalteplatine 17 einen Dreharm 21 mit einer Bohrung oder einem Lachloch 22, durch die bzw. durch das ein Draht 23 als Drehwelle hindurch gesteckt ist. Wie dieses Ausführungsbeispiel zeigt, befindet sich der Draht 23 in einer Nadelbettausnehmung 24, deren Innenabmessungen größer als der Durchmesser des Drahtes 23 ist.

Die Niederhalteplatine 17 besitzt am unteren Ende einen Führungsarm 25 mit einem am unteren Ende vorgesehenen Anschlagelement 26, der auch als Niederdruckkante für die abgestrickte Ware dienen kann. Der Führungsarm 25 wird bei Bewegung der Niederhalteplatine 17 zwischen zwei als Führungseinrichtung dienenden Drähten 16 und 27 geführt, wobei der Führungsdraht 16 gleichzeitig der Halterungsdraht für die Kammplatine 8 ist, und der Führungsdraht 27 als sogenannter Punzeldraht, überden die fertigen Maschen nach unten gleiten, dient. Durch die Form des Führungsarms 25, der zwischen den Führungsdrähten 16, 27 geführt wird, ist eine Bewegungskurve der Niederhalteplatine 17 und damit auch des Niederhaltefingers 18 festgelegt, die den vorgegebenen Erfordernissen oder gewünschten Bewegungsabläufen entspricht. Insbesondere ist es bei Verwendung des Führungsarms 25 möglich, neben einer reinen Drehbewegung um die Drehwelle 23 zusätzlich eine Längsbewegung der Niederhalteplatine 17 und damit des Niederhaltefingers 18 zu erreichen. Zu diesem Zweck hat die Niederhalteplatine 17 (nicht dargeste"t) ein Langloch, damit sie der Längsbewegung entsprechen kann.

Wie aus der Zeichnung ersichtlich ist, schlägt eine Kante des Körpers der Niederhalteplatine 17 in der vorderen Platinenstellung, die in der Zeichnung dick ausgezogen ist, an den Führungsdrähten 16 und/oder 27 an, sodaß durch die vordere Stellung der Niederhalteplatine 17 und damit der Abstand des Niederhaltefingers 18 zum gegenüberliegenden Nadelbett bzw. zur gegenüberliegenden Kammplatine 7 festgelegt ist. In der hinteren, gestrichelt dargestellten Lage der Niederhalteplatine 17 schlägt das Anschlagselement 26 an den Draht 16 an, sodaß dadurch die Bewegung der Niederhalteplatine 17 in die hintere Stellung begrenzt wird.

Die Erfindung wurde zuvor anhand eines bevorzugten Ausführungsbeispiels beschrieben. Dem Fachmann sind jedoch zahlreiche Ausgestaltung und Abwandlungen möglich, ohne daß dadurch der Erfindungsgedanke verlassen wird. Beispielsweise ist es möglich, auch auf dem anderen Nadelbett 1 bewegliche Niederhalteplatinen vorzusehen, die in ihrer Form und ihrem Bewegungsablauf frei gewählt werden können und auch mit den Niederhalteplatinen 17 des einen Nadelbetts Z in Form und Bewegungsablauf kombiniert oder ihnen angepaßt werden können.

## Patentansprüche

1. Flachstrickmaschine mit wenigstens einem Nadelbett, im Nadelbett beweglichen Nadeln und unbeweglichen Kammplatinen, wobei bewegliche Niederhalteplatinen (17) zusätzlich zu den unbeweglichen Kammplatinen (7,8) vorgesehen sind, dadurch **gekennzeichnet**, daß die beweglichen Niederhalteplatinen (17) nur auf einem Nadelbett (2) vorgesehen sind.

2. Flachstrickmaschine nach Anspruch 1, dadurch **gekennzeichnet**, daß eine Steuereinrichtung zum Außerfunktionsetzen aller beweglichen Niederhalteplatinen (17) vorgesehen ist.

3. Flachstrickmaschine nach Anspruch 1, dadurch **gekennzeichnet**, daß die beweglichen Niederhalteplatinen (17) einen Niederhaltefinger (18) aufweisen, der in der vorderen Stellung der Niederhalteplatine (17) den Kammspalt (19) von einem Nadelbett (2) aus abdeckt.

4. Flachstrickmaschine nach einem der vorhergehenden Ansprüche, dadurch **gekennzeichnet**, daß die vorderen Enden der Niederhaltefinger (18) die unbeweglichen Kammplatinen (7) des gegenüberliegenden Nadelbetts (1) nicht berühren.

5. Flachstrickmaschine nach einem der vorhergehenden Ansprüche dadurch **gekennzeichnet**, daß die Form und/oder Bewegungsbahn der Niederhalteplatinen (17) so gewählt ist, daß sie nicht in die Bewegungsbahn der Nadeln (5) des gegenüberliegenden Nadelbetts (1) gelangen.

6. Flachstrickmaschine nach einem der vorhergehenden Ansprüche, dadurch **gekennzeichnet**, daß die Niederhalteplatinen (17) um einen Drehpunkt (23) drehbar sind.

7. Flachstrickmaschine nach einem der vorhergehenden Ansprüche, dadurch **gekennzeichnet**, daß die Niederhalteplatinen (17) eine kombinierte Dreh- und Längsbewegung ausführen.

8. Flachstrickmaschine nach einem der vorhergehenden Ansprüche, dadurch **gekennzeichnet**, daß die Niederhalteplatinen (17) ein Langloch für die Aufnahme der Drehwelle aufweisen.

9. Flachstrickmaschine nach einem der vorhergehenden Ansprüche, dadurch **gekennzeichnet**, daß die Nieder-halteplatinen (17) einen Führungsarm (25) aufweisen, der sich in einer Führungseinrichtung (16, 27) bewegt.

10. Flachstrickmaschine nach Anspruch 7, dadurch **gekennzeichnet**, daß die Führungseinrichtung zwei Drähte (16, 27 ) aufweist, zwischen denen der Führungsarm (25) gleitet.

11. Flachstrickmaschine nach Anspruch 10, dadurch **ge-kennzeichnet**, daß die Drähte ( 16, 27 ) Kammplatinen-Klemmdrähte und/oder Punzeldrähte sind.

12. Flachstrickmaschine nach einem der vorhergehenden Ansprüche, dadurch **gekennzeichnet**, daß wenigstens ein Anschlagelement ( 26 ) zur oberen und/oder unteren Begrenzung der Bewegungbahn vorgesehen ist.

13. Flachstrickmaschine nach einem der vorhergehenden Ansprüche, dadurch **gekennzeichnet**, daß der Niederhalte-finger (18) die Niederhalteplatine (17) und/oder die Bewegungssteuerung der Niederhalteplatine (17) bei Druck- bzw. Zugausübung durch die Maschen nachgiebig ist.

14. Flachstrickmaschine nach einem der vorhergehenden Ansprüche, dadurch **gekennzeichnet**, daß die Kammplatine (8) und die Niederhalteplatine (17) mit einem beiden Platinen (8, 17) gemeinsamen Draht 23 an einem Nadelbett (2) befestigt ist.

## Claims

1. Flat bed knitting machine comprising at least one needle bed havng movable needles and stationary comb sinkers in the needle bed, further comprising movable holding down-sinkers (17) in addition to the stationary comb sinkers (7, 8), characterized in that the movable holding-down sinkers (17) being only provided on one needle bed (2).

2. Flat bed knitting machine as in Claim 1, characterized in that a control device is provided for disabling all of the movable holding-down sinkers (17).

3. Flat bed knitting machine as in Claim 1, characterized in that the movable holding-down sinkers (17) incorporate a holding-down finger (18) which covers the comb gap (19) with respect to a needle bed (2) in the forward position of the holding-down sinker (17).

4. Flat bed knitting machine as in one of the preceeding Claims, characterized in that the forwards ends of the holding-down fingers (18) do not touch the stationary comb sinkers (7) of the opposite needle bed (1).

5. Flat bed knitting machine as in one of the preceeding Claims, characterized in that the shape and/or path of movement of the holding-down sinkers (17) is selected such that they do not come into the path of movement of the needles (5) of the opposite needle bed (1).

6. Flat bed knitting machine as in one of the preceeding Claims, characterized in that the holding-down sinkers (17) are rotable about a pivot point (23).

7. Flat bed knitting machine as in one of the preceeding Claims, characterized in that the holding-down sinkers (17) execute a combined rotational and longitudinal movement.

8. Flat bed knitting machine as in one of the preceeding Claims, characterized in that the holding-down sinkers (17) include an elongated slot for accomodating the shaft.

9. Flat bed knitting machine as in one of the preceeding Claims, characterized in that the holding-down sinkers (17) include a guide arm (25) which moves in a guiding device (16, 27).

10. Flat bed knitting machine as in Claim 7,
characterized in that the guiding device includes two wires (16, 27) between which the guide arm (25) slides.

11. Flat bed knitting machine as in Claim 10,
characterized in that the wires (16, 27) are comb sinker clamping wires and/or knocking-over wires.

12. Flat bed knitting machine as in one of the preceeding Claims, characterized in that at least one stop element (26) is provided for the upper and/or lower limiting of the path of movement.

13. Flat bed knitting machine as in one of the preceeding Claims, characterized in that the holding-down finger (18) the holding-down sinker (17) and/or the movement control means of the holding-down sinker (17) is flexible upon the exertion of pressure or tension by the stitches.

14. Flat bed knitting machine as in one of the preceeding Claims, characterized in that the comb sinker (8) and the holding-down sinker (17) are secured to a needle bed (2) by a wire (23) common to the two sinkers (8, 17).

## Revendications

1. Machine à tricoter rectiligne avec au moins une planche à aiguilles, des aiguilles mobiles dans la planche et des platines-peigne immobiles, des platines mobiles de retenue (17) étant prévues en supplément des platines-peigne (7, 8), caractérisée en ce que les platines mobiles de retenue (17) ne sont prévues que sur une seule planche à aiguilles (2).

2. Machine à tricoter rectiligne selon la revendication 1, caractérisée en ce qu'un dispositif de commande est prévu pour la mise hors fonctionnement de toutes les platines mobiles de retenue (17).

3. Machine à tricoter rectiligne selon la revendication 1, caractérisée en ce que les platines mobiles de retenue (17) présentent un doigt de retenue (18) qui, en position avant de la platine mobile de retenue (17), recouvre la fente de peigne (19) à partir d'une planche à aiguilles (2).

4. Machine à tricoter rectiligne selon l'une des revendications précédentes, caractérisée en ce que les extrémités avant des doigts de retenue (18) ne touchent pas les platines-peigne immobiles (7) de la planche à aiguilles opposée (1).

5. Machine à tricoter rectiligne selon l'une des revendications précédentes, caractérisée en ce qu'est choisie la forme et/ou la trajectoire de déplacement des platines de retenue (17) de manière qu'elles ne parviennent pas dans la trajectoire de déplacement des aiguilles (5) de la planche à aiguilles opposée (1).

6. Machine à tricoter rectiligne selon l'une des revendications précédentes, caractérisée en ce que les platines de retenue (17) sont rotatives autour d'un pivot (23).

7. Machine à tricoter rectiligne selon l'une des revendications précédentes, caractérisée en ce que les platines de retenue (17) exécutent un mouvement combiné longitudinal et rotatif.

8. Machine à tricoter rectiligne selon l'une des revendications précédentes, caractérisée en ce que les platines de retenue (17) présentent une lumière pour le logement de l'arbre de rotation.

9. Machine à tricoter rectiligne selon l'une des revendications précédentes, caractérisée en ce que les platines de retenue (17) présentent un bras de guidage (25) qui se déplace dans un dispositif de guidage (16, 27).

10. Machine à tricoter rectiligne selon la revendication 7,
caractérisée en ce que le dispositif de guidage présente deux filaments (16, 27) entre lesquels le bras de guidage (25) glisse.

11. Machine à tricoter rectiligne selon la revendication 10,
caractérisée en ce que les filaments (16, 27) sont des filaments de serrage de la platine-peigne et/ou des filaments d'abattage.

12. Machine à tricoter rectiligne selon l'une des revendications précédentes, caractérisée en ce qu'au moins un élément de butée (26) est prévu pour la limite supérieure et/ou inférieure de la trajectoire de déplacement.

13. Machine à tricoter rectiligne selon l'une des revendications précédentes, caractérisée en ce que le doigt de retenue (18) de la platine de retenue (17) et/ou de la commande de déplacement de la platine de retenue (17) fléchit sous la pression resp. sous la traction exercée par les mailles.

14. Machine à tricoter rectiligne selon l'une des revendications précédentes, caractérisée en ce que la platine-peigne (8) et la platine de retenue (17) sont fixées par un filament (23) commun aux deux platines (8, 17) sur une planche à aiguilles (2).
